# EUROPÄISCHE PATENTSCHRIFT

(11) **EP 4 056 379 B1**
(45) Veröffentlichungstag und Bekanntmachung des Hinweises auf die Patenterteilung: **24.07.2024**
(21) Anmeldenummer: 22153080.1
(22) Anmeldetag: 25.01.2022
(51) Int. Cl.: B41J 3/407, B65C 9/04, B65C 9/06

(54) **BEHÄLTERTELLER ZUM ABSTÜTZEN UND POSITIONIEREN EINES BEHÄLTERS**
CONTAINER PLATE FOR SUPPORTING AND POSITIONING A CONTAINER
PLAQUE DE RÉCIPIENT PERMETTANT D'APPUYER ET DE POSITIONNER UN RÉCIPIENT

(30) Priorität: 09.03.2021 DE 202021101186 U
(43) Veröffentlichungstag der Anmeldung: 14.09.2022
(73) Patentinhaber: Krones AG, 93073 Neutraubling (DE)
(72) Erfinder: SCHERL, Stefan, 93073 Neutraubling (DE); KUPKA, Martin, 93073 Neutraubling (DE)
(74) Vertreter: Grünecker Patent- und Rechtsanwälte PartG mbB

(56) Entgegenhaltungen:
- EP-A1- 0 443 617
- DE-A1- 3 308 489
- DE-U1- 202006 018 378
- DE-U1- 202014 102 157
- DE-U1- 202018 103 835
- JP-A- 2000 335 533
- JP-A- 2018 127 259

## Beschreibung

Die Erfindung betrifft einen Behälterteller zum Abstützen und Positionieren eines Behälters in einer Behandlungsmaschine gemäß dem Oberbegriff des Anspruchs 1.

Gefederte Behälterteller werden insbesondere an Behandlungsmaschinen vom Rundläufertyp zur Behandlung von Behältern verwendet und ermöglichen es, die Behälter während des Behandlungsvorgangs, beispielsweise einer Etikettierung oder einem Direktbedrucken, in einen Zentrierring des Behältertellers abzusenken und die Behälter dadurch präzise und zuverlässig bei der Behandlung zu führen. Zudem erleichtert die Federung eine horizontale Behälterübergabe über den Zentrierring und vereinfacht so die Konstruktion im Ein- und Auslauf der Behandlungsmaschine.

Ein Behälterteller gemäß Oberbegriff des Anspruchs 1 ist aus DE 20 2006 018 378 U1 bekannt.

Die JP 2000-335533 A offenbart zudem einen Behälterteller mit einem Sockel und einer Zentriereinheit, die mittels Permanentmagneten und magnetischen Körpern sowie mittels Passstiften auswechselbar auf dem Sockel befestigt ist, und mit einer Druckfeder, die eine Auflageplatte für den jeweiligen Behälterboden nach oben hin zurückstellt.

JP 2018-127259 A offenbart einen Behälterteller, bei dem ein Sockel starr mit einer Antriebswelle verbunden ist, und auf dem ein Zentrierring mittels Magnetverbindung abnehmbar sitzt. Der Behälterteller umfasst ferner eine Auflageplatte, die bezüglich des Sockels beweglich gelagert ist und von einer Feder nach oben hin zurückgestellt wird. Hierfür stützt sich eine Druckfeder an einem Lagerring ab, der an einen oberen verbreiterten Teil der Antriebswelle gekoppelt ist. Die Auflageplatte ist kein Bestandteil einer den Zentrierung umfassenden Zentriereinheit.

Die Behälterteller sind üblicherweise auf das zu verarbeitende Behälterformat angepasst und müssen bei einem Formatwechsel gegebenenfalls ausgetauscht werden. Zu diesem Zweck ist es bekannt, die Behälterteller insgesamt von den zugeordneten Drehantrieben abzulösen und auszutauschen. Ferner ist es für nicht gefederte Behälterteller bekannt, formatspezifische Zentrierringe magnetisch am Sockel des Behältertellers anzuheften, sodass die Zentrierringe bei Formatwechseln auf einfache Weise ausgetauscht werden können.

Es besteht jedoch auch bei gefederten Behältertellern der Bedarf, den Aufwand bei der Anpassung der einzelnen Behälterteller an unterschiedliche Behälterformate zu reduzieren. Es wäre wünschenswert, sowohl die Herstellungskosten für die Behälterteller zu reduzieren, als auch den Zeitaufwand für die formatabhängige Umrüstung und den Aufwand für die Lagerung der unterschiedlichen Tellergarnituren zu verringern.

Die gestellte Aufgabe wird mit einem Behälterteller gemäß Anspruch 1 gelöst. Demnach dient dieser zum Abstützen und Positionieren eines Behälters, insbesondere einer Flasche, in einer Behandlungsmaschine. Der Behälterteller umfasst einen starr an einen Drehantrieb koppelbaren Sockel und eine darauf sitzende Zentriereinheit mit einem Zentrierring zum bodenseitigen Zentrieren des Behälters und mit einer auf den Drehantrieb zu beweglich gelagerten und entgegengesetzt elastisch rückgestellten Auflageplatte für den Boden des Behälters.

Außerdem ist die Zentriereinheit als ein vom Sockel werkzeuglos lösbares Rüstelement im Sinne eines Garniturenteils ausgebildet.

Dadurch müssen bei einem Formatwechsel nur noch die an das jeweilige Behälterformat angepassten Bestandteile des Behältertellers ausgetauscht werden. Anders gesagt, kann der gefederte Sockel insgesamt für unterschiedliche Behälterformate verwendet werden und bei einem Formatwechsel an der jeweiligen Behandlungsmaschine verbleiben. Demgegenüber kann die Zentriereinheit mit dem formatabhängigen Zentrierring und der axial beweglichen Auflageplatte mit vergleichsweise geringem Kostenaufwand für die unterschiedlichen Behälterformate vorgehalten und schnell ausgetauscht werden.

Zu diesem Zweck umfasst der Sockel ein an den Drehantrieb starr koppelbares Unterteil und erfindungsgemäß zudem ein bezüglich des Drehantriebs axial beweglich gelagertes und vom Unterteil weg elastisch rückgestelltes Oberteil zum Abstützen der Auflageplatte. Das Oberteil kann somit als axial zum Sockel hin gefederte Lagerplatte für die Auflageplatte der Zentriereinheit angesehen werden.

Besonders vorteilhaft ist es hierbei, wenn der Sockel wenigstens drei Führungssäulen zur bezüglich des Drehantriebs axialen Linearführung des Oberteils umfasst und an der jeweiligen Führungssäule die Rückstellung des Oberteils begrenzende obere mechanische Anschläge ausgebildet sind. Die oberen mechanischen Anschläge verhindern vorzugsweise ein Anschlagen der Auflageplatte und/oder des Oberteils an der Unterseite des Zentrierrings. Dadurch lässt sich vermeiden, dass der magnetisch am Unterteil angeheftete Zentrierring ungewollt durch die elastische Rückstellung des Oberteils bzw. der darauf sitzenden Auflageplatte abgelöst wird.

Das heißt, beim Abnehmen der Zentriereinheit verhindern die oberen mechanischen Anschläge, dass sich das Oberteil vom Unterteil ablösen kann. Zudem wird der axiale Hub des Oberteils nach oben hin vom mechanischen Anschlag begrenzt. Entsprechend kann ein unterer mechanischer Anschlag an den Führungssäulen ausgebildet sein, um den axialen Hub nach unten hin zu begrenzen.

Alternativ kann der axiale Hub nach unten hin mittels wenigstens eines zwischen Unterteil und Oberteil angeordneten und insbesondere eingesetzten Anschlagkörpers begrenzt werden. Dieser kann am Unterteil oder Oberteil ausgebildet oder starr angebracht sein und vorzugsweise formatspezifisch ausgetauscht werden. Solche Anschlagkörper sind beispielsweise aus Kunststoff und/oder je nach zugelassenem axialen Hub, also je nach Hublänge, farblich markiert.

Zwischen dem Unterteil und dem Oberteil sind dann vorzugsweise Druckfedern angeordnet, die das Oberteil nach oben hin zurückstellen und die zwischen dem oberen und unteren mechanischen Anschlag, also in jeder axialen Stellung des Oberteils, unter Druckspannung stehen.

Zur werkzeuglos lösbaren Befestigung der Zentriereinheit weisen die Führungssäulen oder der Zentrierring Permanentmagnete zum magnetischen Anheften des Zentrierrings am Sockel auf. Diese magnetische Befestigung verhindert ein ungewolltes Ablösen der Zentriereinheit im Arbeitsbetrieb nach oben hin und sichert zudem deren Drehlage bezüglich des Sockels. Der Zentrierring weist dann entsprechend korrespondierend ausgebildete ferromagnetische Bereiche auf, oder die Führungssäulen sind zumindest an ihren oberen Enden ferromagnetisch.

Die Zentriereinheit umfasst vorzugsweise Verbindungsbolzen, die die Auflageplatte axial beweglich an den Zentrierring koppeln. Die Auflageplatte wird vom Verbindungsbolzen geführt und mittels eines unteren Anschlags gegen Herabfallen bei abgelöster Zentriereinheit gesichert. Der Verbindungsbolzen sitzt dann starr am Zentrierring, der zudem als oberer Anschlag für die Auflageplatte wirkt.

Weitere bevorzugte Ausführungsformen sind in den Unteransprüchen definiert und zugehörige technische Effekte anhand der entsprechenden Merkmale nachfolgend erläutert.

Eine bevorzugte Ausführungsform der Erfindung ist zeichnerisch dargestellt. Es zeigen:
- Fig. 1: Längsschnitte durch den Behälterteller;
- Fig. 2: eine Draufsicht auf den Behälterteller; und
- Fig. 3: Schrägansichten eines Behältertellers mit einem zusätzlichen Zentriersegment.

Wie die Fig. 1 erkennen lässt, umfasst der Behälterteller 1 in einer bevorzugten Ausführungsform einen an einen Drehantrieb (nicht dargestellt) koppelbaren Sockel 2 mit einem starr an den Drehantrieb koppelbaren Unterteil 3 und einem bezüglich der Drehachse 1a des Behältertellers axial beweglich gelagerten und vom Unterteil 3 weg elastisch rückgestellten Oberteil 4.

Ferner umfasst der Behälterteller 1 eine auf dem Sockel 2 starr befestigte Zentriereinheit 5 mit einem Zentrierring 6 zum bodenseitigen Zentrieren eines Behälters (nicht dargestellt) und mit einer auf den Sockel 2 zu beweglich gelagerten und entgegengesetzt elastisch rückgestellten Auflageplatte 7 für den Boden des Behälters.

Der Sockel 2 umfasst ferner wenigstens drei Führungssäulen 8 zur axialen Linearführung des gefederten Oberteils 4.

Der Zentrierring 6 ist auf den Führungssäulen 8 magnetisch fixiert / angeheftet.

Zu diesem Zweck sind beispielsweise Permanentmagnete 9 den Stirnseiten der Führungssäulen 8 jeweils zugeordnet in den Zentrierring 6 integriert, beispielsweise mittels einer Klebeschicht 10. Die Führungssäulen 8 sind dann zumindest stirnseitig aus einem ferromagnetischen Material hergestellt, insbesondere aus einem magnetischen Edelstahl. Umgekehrt könnten die Führungssäulen 8 an ihren oberen Enden stirnseitig angeordnete Permanentmagnete 9 zum magnetischen Anheften des Zentrierrings 6 am Unterteil 3 des Sockels 2 umfassen (nicht dargestellt). In den Zentrierring 6 wären dann mit den Permanentmagneten 9 korrespondierend angeordnete ferromagnetische Einlagen wie Metallplättchen oder dergleichen (an der Stelle der Klebeschicht 10) integriert.

Auf diese Weise wird eine magnetische Fixierung der Zentriereinheit 5 auf dem Sockel 2 bereitgestellt, welche sowohl die Zentriereinheit 5 im Arbeitsbetrieb gegen ein axiales Abheben und Verdrehen bezüglich des Sockels 2 sichert und gleichzeitig ein werkzeugloses manuelles Ablösen der Zentriereinheit 5 vom Sockel 2 ermöglicht.

Zur Federung bzw. elastischen Rückstellung des Oberteils 4 umfasst der Behälterteller 1 vorzugsweise Druckfedern 11, die zwischen dem Unterteil 3 und dem Oberteil 4 im zusammengesetzten Zustand des Behältertellers 1 dauerhaft unter Druckspannung stehen.

Die Führungssäulen 8 weisen einen oberen Anschlag 8a und einen unteren Anschlag 8b auf, die einen axialen Hub 12 (Hublänge) des Oberteils 4 bezüglich des Unterteils 3 nach oben und unten hin begrenzen. Der Hubbereich zwischen dem oberen und unteren Anschlag 8a, 8b kann wie dargestellt auf einfache Weise durch eine Querschnittsreduzierung 8c der Führungssäulen 8 erzielt werden.

Die Zentriereinheit 5 umfasst ferner Verbindungsbolzen 13, die die Auflageplatte 7 axial beweglich an den Zentrierring 6 koppeln. Die Verbindungsbolzen 13 umfassen einen beispielsweise als Pilzkopf ausgebildeten unteren Anschlag 14 für die Auflageplatte 7 und können an ihrem entgegengesetzten Ende in den Zentrierring 6 eingeschraubt oder eingeklebt sein. Dadurch kann die Auflageplatte 7 nicht vom Zentrierring 6 abfallen und ist zudem diesbezüglich drehfest geführt und mit einem Hub 15 axial beweglich. Alternativ oder ergänzend wären auch andersartige untere Anschläge 14 denkbar, beispielsweise in Form wenigstens einer am Zentrierring 6 außen umfänglich verlaufenden Nut (nicht dargestellt) oder anderer den Zentrierring 6 und die Auflageplatte 7 axial beweglich aneinander koppelnder Strukturen.

Das Oberteil 4 des Sockels 2 weist dann mit den Verbindungsbolzen 13 korrespondierende Aussparungen 16 auf, wie auch in der Fig. 3 mit einem darin angeordneten Verbindungsbolzen 13 zu erkennen ist.

Zudem verdeutlicht die Fig. 3, dass die Zentriereinheit 7 zusätzlich ein Ausrichtelement 17 umfassen kann, welches hier beispielsweise näherungsweise hufeisenförmig ausgebildet ist. Das Ausrichtelement 17 umgreift einen zu positionierenden Behälter dann formschlüssig an seinem Umfang, um eine drehlagenkonforme Ausrichtung bei der Behandlung zu ermöglichen.

Das Ausrichtelement 17 umfasst dann an seiner Basis beispielsweise wenigstens einen Ausrichtbolzen 17a, der in eine zugehörige Aussparung 18 im Oberteil 4 des Sockels 2 formschlüssig eingreift.

Wie ferner in der Fig. 3 zu erkennen ist, weist das Oberteil 4 im Bereich der Führungssäulen 8 jeweils eine Aussparung 4a auf, die ein leichtgängiges Einfedern der Auflageplatte 7 mit dem diese abstützenden Oberteil 4 ermöglicht.

In den Fig. 1 bis 3 ist ferner ein optionales zentrales Unterstützungselement 20 dargestellt, das der Bodenabstützung des zu behandelnden Behälters dient. Das Unterstützungselement 20 ist starr auf dem Unterteil 3 des Sockels 2 befestigt. Fehlt das optionale Unterstützungselement 20, so ist die Auflageplatte 7 vorzugsweise zur Drehachse 1a hin als durchgehende Fläche ausgebildet, also ohne die in den Fig. 1 bis 3 dargestellte Öffnung für das Unterstützungselement 20.

Wie ferner in den Figuren zu erkennen ist, umfasst der Zentrierring 6 eine umfänglich verlaufende Zentrierphase 6a, deren Funktion prinzipiell bekannt ist und in diesem Zusammenhang daher nicht näher erläutert wird.

Der von dem oberen und unteren Anschlag 8a, 8b der Führungssäulen 8 vorgegebene maximale axiale Hub 12 könnte beispielsweise durch Einclipsen von Distanzringen oder dergleichen Elementen reduziert und so an ein bestimmtes Behälterformat auf einfache Weise angepasst werden. Bewährt hat sich beispielsweise ein maximal möglicher Hub 12 von 5 mm, der so für einzelne Behälterformate beispielsweise auf 3 mm reduziert werden könnte. Auch dies ermöglicht eine einfache Formatanpassung des Behältertellers 1 an unterschiedliche Behältertypen.

Alternativ kann der maximale axiale Hub 12 (die Hublänge) nach unten hin durch wenigstens einen zwischen Unterteil 3 und Oberteil 4 eingesetzten Anschlagkörper 21 begrenzt werden, siehe die Figur 1. Einer oder mehrere solche Anschlagkörper 21 können beispielsweise am Unterteil 3 und/oder Oberteil 4 ausgebildet oder auf herkömmliche Weise starr befestigt werden. Die Anschlagkörper 21 können als Garnitur bereitgestellt und wahlweise formatspezifisch an allen zu verwendenden Behältertellern 1 ausgetauscht werden. Die Anschlagkörper 21 sind beispielsweise aus Kunststoff und/oder je nach zugelassenem axialen Hub 12 farblich markiert. Die Anschlagkörper 21 ermöglichen hohe axiale Andruckkräfte beispielsweise zur drehsteifen Mitnahme aufgesetzter Behälter.

Der Einfachheit nicht dargestellt ist, dass sowohl der Zentrierring 6 als auch die Auflageplatte 7 prinzipiell sowohl für rotationssymmetrische Behälter ausgelegt sein können, wie dargestellt ist, als auch für Behälter mit nicht rotationssymmetrischem Querschnitt, also sogenannte Formflaschen. Hierzu wären lediglich der umfängliche Verlauf der Zentrierphase 6a auf geeignete Weise an das jeweilige Behälterformat anzupassen und/oder ein dazu passend ausgeformtes Ausrichtelement 17 am Zentrierring 6 anzuordnen.

Der Vollständigkeit halber dargestellt sind in der Fig. 1 und 3 am Unterteil 3 des Sockels 2 ausgebildete Kopplungselemente zum drehfesten Ankoppeln des Behältertellers 1 an einen Drehantrieb (nicht dargestellt). Zu diesem Zweck ist beispielsweise ein zentraler Wellenstummel 2a vorhanden und wenigstens ein Mitnehmerzapfen 2b. Die Ankopplung könnte hierbei so ausgebildet sein, dass der Behälterteller 1 insgesamt, also auch der Sockel 2 werkzeuglos vom jeweiligen Drehantrieb abgelöst werden kann. Hierfür kann ein Schnellverschluss bekannter Bauart vorhanden sein (nicht dargestellt). Dies wäre dann vorteilhaft, wenn der Behälterquerschnitt für den Sockel 2 zu groß ist und der Behälterteller 1 daher insgesamt formatabhängig ausgetauscht werden muss.

Ansonsten können für unterschiedliche Behälterformate entsprechend angepasste Zentriereinheiten 5 auf vergleichsweise kostengünstige und platzsparende Weise vorgehalten werden und zudem bei einem Formatwechsel mit geringem apparativen und personellen Aufwand an den jeweiligen Behandlungspositionen einer zugeordneten Behälterbehandlungsmaschine auf den Sockeln 2 angebracht werden.

Die Behälterteller 1 sind somit vorzugsweise Bestandteil einer Behandlungsmaschine (nicht dargestellt) zum Behandeln, insbesondere Etikettieren oder Direktbedrucken, von Flaschen oder dergleichen Behältern und zu diesem Zweck auf prinzipiell bekannte Weise umfänglich gleichmäßig verteilt an einem kontinuierlich drehbaren Behälterkarussell der Behälterbehandlungsmaschine angeordnet.

Die Behälterteller entsprechen dann jeweils einer Behandlungsposition der Behandlungsmaschine und sind auf einem dort jeweils vorhandenen Drehantrieb, beispielsweise einem Servomotor mit entsprechender Antriebswelle, mitdrehend angeordnet.

## Patentansprüche

1. Behälterteller (1) zum Abstützen und Positionieren eines Behälters, insbesondere einer Flasche, in einer Behandlungsmaschine (31), umfassend: einen starr an einen Drehantrieb koppelbaren Sockel (2) und eine darauf sitzende Zentriereinheit (5) mit einem Zentrierring (6) zum bodenseitigen Zentrieren des Behälters und einer auf den Drehantrieb zu beweglich gelagerten und entgegengesetzt elastisch rückgestellten Auflageplatte (7) für den Boden des Behälters, wobei die Zentriereinheit als ein vom Sockel werkzeuglos lösbares Rüstelement ausgebildet ist und der Sockel ein an den Drehantrieb starr koppelbares Unterteil (3) umfasst, **dadurch gekennzeichnet, dass** der Sockel ein axial beweglich gelagertes und vom Unterteil weg elastisch rückgestelltes Oberteil (4) zum Abstützen der Auflageplatte (7) umfasst.

2. Behälterteller nach Anspruch 1, wobei der Sockel wenigstens drei Führungssäulen (8) zur bezüglich des Drehantriebs axialen Linearführung des Oberteils (4) umfasst und an der Führungssäule die Rückstellung des Oberteils begrenzende obere mechanische Anschläge (8a) ausgebildet sind.

3. Behälterteller nach Anspruch 2, wobei die oberen mechanischen Anschläge (8a) derart ausgebildet sind, dass sie einem Anschlagen der auf dem Oberteil (4) sitzenden Auflageplatte (7) am Zentrierring (6) entgegenwirken und insbesondere derartiges Anschlagen verhindern.

4. Behälterteller nach Anspruch 2 oder 3, wobei die Führungssäulen (8) stirnseitig und der Zentrierring (6) damit korrespondierend zur Auflage des Zentrierrings (6) und zu dessen magnetischer Anheftung / Fixierung ausgebildet sind.

5. Behälterteller nach einem der Ansprüche 2 bis 4, ferner mit zwischen dem Unterteil (3) und dem Oberteil (4) zu dessen Rückstellung angeordneten Druckfedern (11), die mittels der oberen mechanischen Anschläge (8a) permanent unter Druckspannung gehalten werden.

6. Behälterteller nach einem der Ansprüche 2 bis 5, wobei an den Führungssäulen (8) ferner einen maximalen Hub (12) des Oberteils (4) zum Unterteil (3) hin begrenzende untere mechanische Anschläge (8b) ausgebildet sind.

7. Behälterteller nach einem der Ansprüche 2 bis 5, ferner mit wenigstens einem einen maximalen Hub (12) des Oberteils (4) zum Unterteil (3) hin begrenzenden Anschlagkörper (21), der zwischen Unterteil und Oberteil eingesetzt und zur Vorgabe einer formatspezifischen Hublänge insbesondere ausgetauscht werden kann.

8. Behälterteller nach Anspruch 6 oder 7, wobei der maximale Hub (12) 2 - 6 mm, insbesondere 3 - 5 mm, beträgt.

9. Behälterteller nach Anspruch 6 oder 8, ferner mit an den Führungssäulen (8) insbesondere durch Aufclipsen anbringbaren Distanzringen zur Reduzierung des maximalen Hubs (12).

10. Behälterteller nach wenigstens einem der vorigen Ansprüche, wobei die Zentriereinheit (5) Verbindungsbolzen (13) umfasst, die die Auflageplatte (7) axial beweglich an den Zentrierring (6) koppeln.

11. Behälterteller nach Anspruch 10, wobei die Verbindungsbolzen (13) einen insbesondere als Pilzkopf ausgebildeten unteren Anschlag (14) für die Auflageplatte (7) umfassen und an ihrem entgegengesetzten Ende starr am Zentrierring (6) befestigt sind.

12. Behälterteller nach wenigstens einem der vorigen Ansprüche, ferner mit einem werkzeuglos lösbaren Schnellverschluss zur starren Ankopplung des Sockels (2) an den Drehantrieb.

13. Behandlungsmaschine zum Behandeln, insbesondere Etikettieren oder Direktbedrucken, von Behältern, umfassend ein kontinuierlich drehbares Behälterkarussell mit daran umlaufenden Behandlungspositionen, an denen jeweils ein Drehantrieb, insbesondere basierend auf einem individuell ansteuerbaren Servomotor, und ein Behälterteller (1) nach wenigstens einem der vorigen Ansprüche angeordnet ist.

## Claims

1. A tray (1) for containers for supporting and positioning a container, in particular a bottle, in a treatment machine (31) comprising:
a base (2) rigidly coupleable to a rotary drive and a centering unit (5) mounted thereon having a centering ring (6) for centering the container at its bottom and a support plate (7) for the bottom of the container movably mounted on the rotary drive and elastically biased in the opposite direction thereto, wherein the centering unit is configured as a set-up element detachable from the base without the use of tools and wherein the base comprises a lower part (3) rigidly coupleable to the rotary drive, **characterized in that** the base comprises an upper part (4) supported axially movable and elastically biased away from the lower part for supporting the support plate (7).

2. The tray for containers according to claim 1, wherein the base comprises at least three guide columns (8) linearly guiding the upper part (4) in an axial direction relative to the rotary drive and upper mechanical stops (8a) limiting the return of the upper part are formed on the guide column.

3. The tray for containers according to claim 2, wherein the upper mechanical stops (8a) are formed such that they counteract abutment of the support plate (7) supported on the upper part (4) against the centering ring, in particular preventing such abutment.

4. The tray for containers according to claims 2 or 3, wherein the guide columns (8) are formed on the end face and thus the centering ring (6) is formed so as to correspond to the support of the centering ring (6) and its magnetic adherence/fixation.

5. The tray for containers according to any one of claims 2 to 4, further comprising compression springs (11) between the lower part (3) and the upper part (4) for restoring the same, wherein they are kept permanently under compressive stress by means of the upper mechanical stops (8a).

6. The tray for containers according to any one of claims 2 to 5, wherein furthermore lower mechanical stops (8b) are formed on the guide columns (8) limiting a maximum stroke (12) of the upper part (4) towards the lower part (3).

7. The tray for containers according to any one of claims 2 to 5, further comprising at least one abutment body (21) limiting a maximum stroke (12) of the upper part (4) towards the lower part (3) that can be inserted between the lower part and the upper part and, in particular, can be exchanged for presetting various size-specific stroke lengths.

8. The tray for containers according to claims 6 or 7, wherein the maximum stroke (12) is 2-6 mm, in particular 3-5 mm.

9. The tray for containers according to claims 6 or 8, further comprising spacer rings attachable to the guide columns (8), in particular by snapping on, to reduce the maximum stroke (12).

10. The tray for containers according to at least one of the preceding claims, wherein the centering unit (5) comprises connecting bolts (13) axially movable coupling the support plate (7) to the centering ring (6).

11. The tray for containers according to claim 10, wherein the connecting bolts (13) comprise a mushroom-shaped lower abutment (14) for the support plate (7) and are rigidly fastened to the centering ring (6) at the opposite end thereof.

12. The tray for containers according to at least one of the preceding claims, further comprising a tool-free quick-release fastener for rigidly coupling the base (2) to the rotary drive.

13. Treatment machine for treating, in particular labelling or direct printing, containers comprising a continuously rotatable container carousel with circumferential treatment positions each being provided with a rotary drive, in particular driven by an individually controllable servomotor, and a tray (1) for containers according to at least one of the preceding claims.

## Revendications

1. Plaque de récipient (1) pour supporter et positionner un récipient, en particulier une bouteille, dans une machine de manipulation (31), comprenant : un socle (2) qui peut être accouplée rigidement à un entraînement rotatif et une unité de centrage (5) posée sur le socle, avec un anneau de centrage (6) pour le centrage du récipient sur le fond et une plaque de support (7) pour le fond du récipient, montée de manière mobile sur l'entraînement rotatif et rappelée élastiquement, dans laquelle l'unité de centrage est conçue comme un élément de montage détachable du socle sans outil et le socle comporte une partie inférieure (3) qui peut être accouplée rigidement à l'entraînement rotatif, **caractérisée en ce que** le socle comprend une partie supérieure (4) pour supporter la plaque de support (7), montée de manière mobile axialement et avec un rappel élastique qui l'écarte de la partie inférieure.

2. Plaque de récipient selon la revendication 1, dans laquelle le socle comprend au moins trois colonnes de guidage (8) pour le guidage linéaire axial de la partie supérieure (4) par rapport à l'entraînement rotatif, et des butées mécaniques supérieures (8a) de délimitation limitant le rappel de la partie supérieure sont formées sur la colonne de guidage.

3. Plaque de récipient selon la revendication 2, dans laquelle les butées mécaniques supérieures (8a) sont conçues de telle sorte qu'elles contrent un impact de la plaque de support (7) posée sur la partie supérieure (4) contre l'anneau de centrage (6) et empêchent en particulier de tels impacts.

4. Plaque de récipient selon la revendication 2 ou 3, dans laquelle les colonnes de guidage (8) côté avant et l'anneau de centrage (6) sont conçus pour correspondre à l'appui de l'anneau de centrage (6) et pour assurer son ancrage ou fixation magnétique.

5. Plaque de récipient selon l'une des revendications 2 à 4, comportant en outre des ressorts de compression (11) agencés entre la partie inférieure (3) et la partie supérieure (4) pour rappeler celle-ci, qui sont maintenus en permanence sous une tension de compression par les butées mécaniques supérieures (8a).

6. Plaque de récipient selon l'une des revendications 2 à 5, dans laquelle des butées mécaniques inférieures (8b) qui limitent une course maximale (12) de la partie supérieure (4) vers la partie inférieure (3) sont en outre constituées sur les colonnes de guidage (8).

7. Plaque de récipient selon l'une des revendications 2 à 5, comportant en outre au moins un corps de butée (21) limitant une course maximale (12) de la partie supérieure (4) vers la partie inférieure (3), qui est inséré entre la partie inférieure et la partie supérieure et peut en particulier être échangé pour déterminer une longueur de course spécifique au format.

8. Plaque de récipient selon la revendication 6 ou 7, dans laquelle la course maximale (12) est de 2 à 6 mm, en particulier de 3 à 5 mm.

9. Plaque de récipient selon la revendication 6 ou 8, comportant en outre des bagues d'écartement qui peuvent être montées sur les colonnes de guidage (8), en particulier par clipsage, pour réduire la course maximale (12).

10. Plaque de récipient selon au moins l'une des revendications précédentes, dans laquelle l'unité de centrage (5) comporte des boulons de liaison (13) qui couplent la plaque de support (7) avec l'anneau de centrage (6) de manière mobile axialement.

11. Plaque de récipient selon la revendication 10, dans laquelle les boulons de liaison (13) comprennent une butée inférieure (14), en particulier en forme de champignon, pour la plaque de support (7) et sont fixés rigidement à l'anneau de centrage (6) à leur extrémité opposée.

12. Plaque de récipient selon au moins l'une des revendications précédentes, comportant en outre une fixation rapide pouvant être détachée sans outil pour coupler rigidement le socle (2) à l'entraînement rotatif.

13. Machine de manipulation pour le manipulation de récipients, en particulier pour leur étiquetage ou leur impression directe, comprenant un carrousel de récipients rotatif en continu sur lequel tournent des positions de manipulation, à chacune desquelles sont agencés un entraînement rotatif, en particulier basé sur un servomoteur à commande individuelle, et une plaque de récipient (1) selon au moins l'une des revendications précédentes.
